# EUROPÄISCHE PATENTSCHRIFT

(11) **EP 4 132 727 B1**
(45) Veröffentlichungstag und Bekanntmachung des Hinweises auf die Patenterteilung: **25.03.2026**
(21) Anmeldenummer: 21718065.2
(22) Anmeldetag: 06.04.2021
(51) Int. Cl.: B05B 16/40, B05B 16/00

(54) **BESCHICHTUNGSKABINE ZUM BESCHICHTEN VON FAHRZEUGFELGEN**
COATING CABIN FOR COATING VEHICLE WHEEL RIMS
CABINE D'APPLICATION DE REVÊTEMENT CONÇUE POUR REVÊTIR DES JANTES DE VÉHICULE

(30) Priorität: 08.04.2020 DE 102020109819
(43) Veröffentlichungstag der Anmeldung: 15.02.2023
(73) Patentinhaber: Gema Switzerland GmbH, 9200 Gossau (CH)
(72) Erfinder: STEIGER, Peter, 9200 Gossau (CH); DOS REIS, Paulo, 9015 St. Gallen (CH)
(74) Vertreter: Meissner Bolte Partnerschaft mbB
(86) Internationale Anmeldenummer: PCT/EP2021/058923
(87) Internationale Veröffentlichungsnummer: WO 2021/204791

(56) Entgegenhaltungen:
- EP-A1- 2 272 593
- EP-A1- 3 459 642
- WO-A1-2005/058508
- DE-A1- 102012 214 321

## Beschreibung

Die vorliegende Erfindung betrifft allgemein das Beschichten von Werkstücken und insbesondere das Beschichten von rotationssymmetrischen Werkstücken, insbesondere Fahrzeugfelgen, mit Beschichtungsmaterial, insbesondere Beschichtungspulver.

Gemäß einem Aspekt der vorliegenden Erfindung betrifft diese eine zum Beschichten von derartigen Werkstücken optimierte Beschichtungskabine, während gemäß einem weiteren Aspekt die Erfindung ein System zum Beschichten von derartigen Werkstücken betrifft.

Beschichtungskabinen zum Beschichten von Werkstücken, insbesondere mit Beschichtungspulver, sind allgemein aus dem Stand der Technik bekannt. Derartige Beschichtungskabinen weisen in der Regel eine Beschichtungskammer mit einem Kabinenboden, zwei einander gegenüberliegende Werkstückdurchgänge sowie eine Fördervorrichtung zum Transport von zu beschichtenden Werkstücke durch die Beschichtungskammer auf. Die Fördervorrichtung ist in der Regel unterhalb des Kabinenbodens der Beschichtungskabine angeordnet und weist einen Werkstückträger auf, welcher durch einen Förderschlitz im Kabinenboden in die Beschichtungskammer der Beschichtungskabine hineinragt.

Beschichtungskabinen mit derartigen "Flurförderern" werden insbesondere bei der Beschichtung von hochwertigen Werkstücken eingesetzt, da durch die Anordnung der Fördervorrichtung unterhalb des Kabinenbodens eine hohe Beschichtungsqualität erreicht werden kann. Dies liegt insbesondere darin begründet, dass "klassische" Förderer zum hängenden Transport von Werkstücken durch die Beschichtungskammer ein Herabfallen von Schmutzteilchen oder Pulverresten von der Fördervorrichtung begünstigen können, was zu Unregelmäßigkeiten in der Beschichtung führen kann.

Aus der Druckschrift DE 103 59 280 A1 ist eine Sprühbeschichtungsvorrichtung bekannt, welche zum Besprühen der Stirnseiten von Fahrzeugfelgen mit Beschichtungspulver dient. Die Vorrichtung enthält einen Flurförderer bzw. Bodenförderer mit hintereinander angeordneten, motorisch drehbaren Spindeln, auf deren oberer Aufnahmefläche je eine der Fahrzeugfelgen liegt. Die Anlagen umfasst vier Sprühstationen, wobei an jeder der Sprühstationen je zwei Sprühpistolen diametral über einer Felge stationär und nicht drehbar angeordnet sind. Die Sprühpistolen sind vertikal nach unten gerichtet, um Beschichtungspulver auf die darunterliegende Stirnseite der Fahrzeugfelge zu sprühen, während die Spindel mit der Fahrzeugfelge um die vertikale Drehachse an der Sprühstation rotiert. Zur Beschichtung der Rückseite der Felge sind zwei weitere, nach oben gerichtete stationäre Sprühpistolen vorgesehen.

Bei einer Ausführungsform läuft der Flurförderer intermittierend, d.h. er stoppt während die Felge beschichtet wird. Dies hat den Nachteil, dass der Flurförderer jedes Mal gestoppt werden muss, wenn eine Fahrzeugfelge beschichtet werden soll. Nachdem die Fahrzeugfelge beschichtet ist, muss der Flurförderer erst wieder anfahren und dann, sobald die nächste Fahrzeugfelge die Beschichtungsstation erreicht hat, wieder stoppen.

Bei einer anderen Ausführungsform wird der Flurförderer kontinuierlich an den stationären Spritzpistolen vorbei bewegt, auch während der Beschichtung der Fahrzeugfelgen. Um die Fahrzeugfelgen mit ausreichend Beschichtungspulver beschichten zu können, muss der Flurförderer außerordentlich langsam fahren.

Beide Ausführungsformen haben den Nachteil, dass die Anzahl der pro Zeiteinheit beschichtbaren Fahrzeugfelgen relativ beschränkt ist. Dem kann zwar entgegengewirkt werden, indem eine Vielzahl von Sprühstationen eingesetzt wird. Dies hat aber den Nachteil, dass der Bauraum für die gesamte Beschichtungsanlage relativ groß wird.

Aus DE 10 2012 214321 A1, EP 3 459 642 A1 und WO 2005/058508 A1 sind weiteren Sprühbeschichtungsvorrichtungen bekannt.

Der vorliegenden Erfindung liegt die Aufgabe zu Grunde, eine Beschichtungskabine sowie ein System von Beschichten von insbesondere rotationssymmetrischen Werkstücken, insbesondere Fahrzeugfelgen, mit Beschichtungsmaterial, insbesondere Beschichtungspulver, anzugeben, wobei die Beschichtungskabine bzw. das Beschichtungssystem sich möglichst flexibel und automatisiert einsetzen lässt und dennoch ein Optimum an Produktivität und Wirtschaftlichkeit liefert.

Diese Aufgabe wird im Hinblick auf die Beschichtungskabine durch den Gegenstand des unabhängigen Patentanspruchs 1 gelöst, wobei vorteilhafte Weiterbildungen der erfindungsgemäßen Beschichtungskabine in den entsprechenden abhängigen Patentansprüchen angegeben sind.

Im Hinblick auf das Beschichtungssystem wird die der Erfindung zu Grunde liegende Aufgabe durch den Gegenstand des nebengeordneten Patentanspruchs 12 gelöst, wobei vorteilhafte Weiterbildungen des erfindungsgemäßen Beschichtungssystems in den entsprechenden abhängigen Patentansprüchen angegeben sind.

Demgemäß betrifft die Erfindung insbesondere eine Beschichtungskabine zum Beschichten von insbesondere rotationssymmetrischen Werkstücken, insbesondere Fahrzeugfelgen, mit Beschichtungsmaterial, insbesondere Beschichtungspulver, wobei die Beschichtungskabine eine Beschichtungskammer und eine Fördervorrichtung zum Transportieren der zu beschichtenden Werkstücke durch die Beschichtungskammer aufweist. Die Beschichtungskammer der erfindungsgemäßen Beschichtungskabine weist einen Kabinenboden, zwei einander gegenüberliegende Seitenwände mit jeweils einem Werkstückdurchgang, zwei einander gegenüberliegende und an die Seitenwände mit den Werkstückdurchgängen angrenzende Seitenwände sowie ein dem Kabinenboden gegenüberliegendes Kabinendach auf. Die Fördervorrichtung, die zum Transportieren der zu beschichtenden Werkstücke durch die Beschichtungskammer dient, ist unterhalb des Kabinenbodens angeordnet und weist einen Werkstückträger auf, welcher über einen Förderschlitz im Kabinenboden in die Beschichtungskammer der Beschichtungskabine hineinragt.

Bei der erfindungsgemäßen Beschichtungskabine kommt ferner ein Applikatorsystem zum Einsatz zum bedarfsweisen Versprühen von Beschichtungsmaterial in der Beschichtungskabine. Das Applikatorsystem weist ein erstes Pistolensystem zum bedarfsweisen Versprühen von Beschichtungsmaterial auf einen ersten Bereich der zu beschichtenden Werkstücke, ein zweites Pistolensystem zum bedarfsweisen Versprühen von Beschichtungsmaterial auf einen zweiten Bereich der zu beschichtenden Werkstücke sowie ein drittes Pistolensystem zum bedarfsweisen Versprühen von Beschichtungsmaterial auf einen dritten Bereich der zu beschichtenden Werkstücke auf.

Das erste Pistolensystem des Applikatorsystems ist dabei insbesondere ausgebildet, um bedarfsweise Beschichtungsmaterial auf einen sichtseitigen Bereich der zu beschichtenden Werkstücke zu versprühen. Unter dem hierin verwendeten Begriff "sichtseitiger Bereich" ist die sogenannte A-Seite des Werkstücks im bestimmungsgemäßen Gebrauch des Werkstücks zu verstehen. Bei Fahrzeugfelgen ist somit der sichtseitige Bereich, die äußere Sichtfläche zu verstehen. Der zweite Bereich stellt beispielsweise das Felgenbett und der dritte Bereich die der Sichtseite gegenüberliegende Seite der Fahrzeugfelge dar.

Das zweite Pistolensystem des Applikatorsystems ist ausgebildet, um bedarfsweise Beschichtungsmaterial auf einen zum sichtseitigen Bereich angrenzenden Seitenbereich der zu beschichtenden Werkstücke zu versprühen. Das dritte Pistolensystem hingegen ist ausgebildet zum bedarfsweisen Versprühen von Beschichtungsmaterial auf einen dem sichtseitigen Bereich gegenüberliegenden rückseitigen Bereich der zu beschichtenden Werkstücke.

Bei der erfindungsgemäßen Beschichtungskabine ist insbesondere vorgesehen, dass dem ersten Pistolensystem ein erstes Achsen- bzw. Positioniersystem zugeordnet ist zum Positionieren und/oder Ausrichten des ersten Pistolensystems relativ zu den zu beschichtenden Werkstücken während eines Beschichtungsvorgangs. Dem zweiten Pistolensystem ist ein zweites Achsensystem zugeordnet zum Positionieren und/oder Ausrichten des zweiten Pistolensystems relativ zu den zu beschichtenden Werkstücken während eines Beschichtungsvorgangs, während dem dritten Pistolensystem ein drittes Achsensystem zugeordnet ist zum Positionieren und/oder Ausrichten des dritten Pistolensystems relativ zu den zu beschichtenden Werkstücken.

Gemäß bevorzugten Realisierungen der erfindungsgemäßen Beschichtungskabine sind das erste, zweite und dritte Achsen- bzw. Positioniersystem jeweils als ein bei einem Transport der zu beschichtenden Werkstücke durch die Beschichtungskammer mit den zu beschichtenden Werkstücken mitlaufendes System ausgeführt. Jedes Achsen- bzw. Positioniersystem ist dabei relativ zu der Beschichtungskammer längs zu den an die Seitenwände mit den Werkstückdurchgängen angrenzenden Seitenwänden bewegbar, wobei die Achsen- bzw. Positioniersysteme derart ausgebildet sind, dass sie sich synchron oder asynchron zu einer Fördergeschwindigkeit der Fördervorrichtung bewegen.

Insbesondere ist vorgesehen, dass das zweite und dritte Achsensystem jeweils über eine in einer an die Seitenwände mit den Werkstückdurchgängen angrenzende Seitenwand ausgebildeten Öffnung mit dem entsprechend zugeordneten Pistolensystem verbunden sind, wobei vorzugsweise das zweite und dritte Achsensystem über dieselbe Öffnung in einer an die Seitenwände mit den Werkstückdurchgängen angrenzenden Seitenwand mit dem entsprechend zugeordneten Pistolensystem verbunden sind.

Gemäß bevorzugten Ausführungsformen der vorliegenden Erfindung ist vorgesehen, dass lediglich das erste Pistolensystem eine zur laufenden Fördervorrichtung asynchrone Bewegung ausführt, während sich das zweite und dritte Pistolensystem synchron zur Fördererbewegung bewegen.

Das erste, zweite und dritte Achsensystem weist jeweils vorzugsweise ein Pistolensystem oder mehrere Pistolensysteme und vorzugsweise jeweils zwei Pistolensysteme auf. Auf diese Weise wird ein höherer Durchsatz an zu beschichtenden Werkstücken erreicht, weil gleichzeitig immer mehrere Werkstücke beschichtet werden können.

In vorteilhafter Weise weisen das zweite und dritte Achsensystem eine gemeinsame Transporteinrichtung auf zum gemeinsamen Bewegen des zweiten und dritten Pistolensystems relativ zu der Beschichtungskammer und synchron zu den mit Hilfe der Fördervorrichtung durch die Beschichtungskammer transportierten und zu beschichtenden Werkstücken.

Hingegen sollte das erste Achsen- bzw. Positioniersystem eine von dem zweiten und dritten Achsensystem unabhängige Transporteinrichtung aufweisen, welche zum Bewegen des ersten Pistolensystems relativ zu der Beschichtungskammer und asynchron zu den mit Hilfe der Fördervorrichtung durch die Beschichtungskammer transportierten, zu beschichtenden Werkstücken, und insbesondere unabhängig von der gemeinsamen Transporteinrichtung des zweiten und dritten Achsensystems ausgebildet sein.

Gemäß bevorzugten Realisierungen der erfindungsgemäßen Beschichtungskabine ist vorgesehen, dass dem ersten Achsensystem ein Roboterarmsystem zugeordnet ist, welches mit Hilfe einer Roboterführung oberhalb der Fördervorrichtung und insbesondere oberhalb der zu beschichtenden Werkstücke und vorzugsweise am Kabinendach zusammen mit dem ersten Pistolensystem relativ zu der Beschichtungskammer und insbesondere asynchron mit einer Transportbewegung der zu beschichtenden Werkstücke bewegbar ist.

Während in bevorzugter Weise dem ersten Achsen- bzw. Positioniersystem ein Roboterarmsystem zugeordnet ist, ist dem zweiten und dritten Achsensystem jeweils ein lineares Positioniersystem zugeordnet zum insbesondere unabhängigen Positionieren und/oder Ausrichten des zweiten und dritten Pistolensystems relativ zu den zu beschichtenden Werkstücken.

In bevorzugter Weise ist dem ersten Achsen- bzw. Positioniersystem eine Steuereinrichtung zugeordnet, welche ausgebildet ist, das erste Achsensystem und insbesondere ein zu dem ersten Achsensystem zugeordnetes Roboterarmsystem derart anzusteuern, dass die Beschichtungspistolen des ersten Pistolensystems jeweils eine vorab festgelegte und/oder festlegbare Position und/oder Ausrichtung relativ zu den zu beschichtenden Werkstücken aufweisen, wobei diese vorab festgelegte und/oder festlegbare Position und/oder Ausrichtung insbesondere von der Art und/oder Größe der zu beschichtenden Werkstücke abhängt.

Das erste Pistolensystem weist in bevorzugter Weise mindestens eine erste Beschichtungspistole und mindestens eine weitere, zweite Beschichtungspistole auf, wobei die mindestens eine erste Beschichtungspistole unabhängig von der mindestens einen weiteren, zweiten Beschichtungspistole relativ zu den zu beschichtenden Werkstücken bewegbar und/oder ausrichtbar ist. Das erste Pistolensystem weist vorzugsweise mindestens zwei weitere Beschichtungspistolen auf, wobei die mindestens zwei weiteren Beschichtungspistolen unabhängig voneinander relativ zu den zu beschichtenden Werkstücken bewegbar und/oder ausrichtbar sind.

In ähnlicher Weise bietet es sich an, dass das zweite Pistolensystem mindestens eine erste Beschichtungspistole und mindestens eine weitere, zweite Beschichtungspistole aufweist, wobei vorzugsweise die mindestens eine erste Beschichtungspistole unabhängig von der mindestens einen weiteren, zweiten Beschichtungspistole relativ zu den zu beschichtenden Werkstücken bewegbar und/oder ausrichtbar ist. Alternativ oder zusätzlich hierzu kann vorgesehen sein, dass das dritte Pistolensystem mindestens eine erste Beschichtungspistole und die mindestens eine weitere, zweite Beschichtungspistole aufweist, wobei vorzugsweise die mindestens eine erste Beschichtungspistole unabhängig von der mindestens einen weiteren, zweiten Beschichtungspistole relativ zu den zu beschichtenden Werkstücken bewegbar und/oder ausrichtbar ist.

Die Beschichtungspistolen sind vorzugsweise elektrostatische Beschichtungspistolen, welche ausgebildet sind, das mit der Beschichtungspistole zu versprühende Beschichtungsmaterial elektrostatisch aufzuladen. Gemäß bevorzugten Realisierungen der erfindungsgemäßen Beschichtungskabine ist vorgesehen, dass den Beschichtungspistolen eine Steuereinrichtung zugeordnet ist zur Steuerung und/oder Regelung der Stromstärken zur Beschichtungsmaterialaufladung. Die Steuereinrichtung sollte insbesondere ausgebildet sein zur Regelung von Stromwerten unter 10 µA in mindestens 0,5 µA-Schritten.

Im Hinblick auf die Beschichtungskabine ist in vorteilhafter Weise vorgesehen, dass zumindest Teilbereiche des Kabinenbodens, welche den Förderschlitz umgeben, rampenförmig ausgebildet sind, wobei mindestens eine Luftblaseinrichtung vorgesehen ist zum vorzugsweise gepulsten Ausblasen eines Luftstroms entlang des rampenförmig ausgebildeten Teilbereichs des Kabinenbodens in Richtung mindestens eines im Kabinenboden vorgesehenen Absaugkanals. In vorteilhafter Weise ist die mindestens eine Luftblaseinrichtung am Förderschlitz vorgesehen.

Vorzugsweise kommt mindestens eine weitere Luftblaseinrichtung an oder in mindestens einer Seitenwand der Beschichtungskabine, die an die Seitenwände mit den Werkstückdurchgängen angrenzt, zum Einsatz. Die eine weitere Luftblaseinrichtung ist insbesondere ausgebildet, einen Luftstrom vorzugsweise gepulst entlang des Kabinenbodens in Richtung des mindestens einen im Kabinenboden vorgesehenen Absaugkanals auszublasen.

Das erfindungsgemäße System zum Beschichten von insbesondere rotationssymmetrischen Werkstücken, insbesondere Fahrzeugfelgen, mit Beschichtungsmaterial, insbesondere Beschichtungspulver, weist eine Beschichtungskabine der zuvor genannten erfindungsgemäßen Art sowie eine Beschichtungsmaterialversorgung zum Zuführen von Beschichtungsmaterial zu den Pistolensystemen des Applikatorsystems auf. Die Beschichtungsmaterialversorgung ist dabei insbesondere ausgebildet, dem ersten Pistolensystem ausschließlich frisches Beschichtungsmaterial zuzuführen, und dem zweiten und dritten Pistolensystem frisches Beschichtungsmaterial mit Recovery-Material oder nur Recovery-Material zuzuführen.

Unter dem hierin verwendeten Begriff "Recovery-Material" ist Beschichtungsmaterial zu verstehen, welches bereits mindestens einmal während eines Beschichtungsvorgangs versprüht wurde und entsprechend recycelt ist. Derartiges Recovery-Material wird gelegentlich auch als "Overspray"-Material bezeichnet.

Gemäß Weiterbildungen des erfindungsgemäßen Beschichtungssystems ist vorgesehen, dass die Beschichtungsmaterialversorgung vorzugsweise für jedes Pistolensystem mindestens eine Beschichtungsmaterialpumpe aufweist, wobei die Beschichtungsmaterialpumpe vorzugsweise auf dem Dichtstromprinzip basiert und zur kontinuierlichen Beschichtungsmaterialförderung ausgelegt ist.

Nachfolgend wird unter Bezugnahme auf die beiliegenden Zeichnungen eine exemplarische Ausführungsform der erfi ndungsgemäßen Beschichtungskabine näher beschrieben.

Es zeigen:
- FIG. 1: schematisch und in einer teilgeschnittenen Ansicht eine exemplarische Ausführungsform der erfindungsgemäßen Beschichtungskabine;
- FIG. 2: schematisch eine Schnittansicht durch ein Werkstück (hier Fahrzeugfelge) mit den unterschiedlichen den Pistolensystemen der erfindungsgemäßen Beschichtungskabine zugeordneten Bereichen;
- FIG. 3a: schematisch eine exemplarische Positionierung der Beschichtungspistolen des ersten Pistolensystems bei zwei gleichzeitig zu beschichtenden Werkstücken;
- FIG. 3b: schematisch die Anordnung der Beschichtungspistolen des ersten Pistolensystems bei einem Beschichtungsvorgang von anderen, kleineren Werkstücken;
- FIG. 4a: schematisch die Anordnung der Beschichtungspistolen des dritten Pistolensystems der erfindungsgemäßen Beschichtungskabine während eines Beschichtungsvorgangs von zwei Werkstücken; und
- FIG. 4b: schematisch die Ausrichtung und Anordnung der Beschichtungspistolen des dritten Pistolensystems während eines Beschichtungsvorgangs von anderen, kleineren Werkstücken.

Nachfolgend wird die Erfindung im Zusammenhang mit einer Beschichtungskabine 1 zum Pulverbeschichten von Fahrzeugfelgen 2 näher beschrieben.

Die Erstausrüster von PKW-Leichtmetallrädern (Fahrzeugfelgen 2) setzen in der industriellen Produktion heutzutage weitgehend auf pulverbeschichtete Oberflächenbeschichtung. Die Hauptvorteile, wie Schlagfestigkeit, Kratzbeständigkeit, hoher Korrosionsschutz und einfache Pflege wiegen dabei auf. Beim Pulverbeschichtungsprozess entscheidet nebst der gründlichen Teile Vorbehandlung und dem geregelten Einbrennen des Pulverlacks insbesondere die Pulverapplikation, d.h. das auf Aufbringen des Beschichtungspulvers auf die Metalloberfläche, über Qualität, Flexibilität und Produktivität. Dabei spielt die elektrostatische Ladefähigkeit der als Sprühgeräte zum Einsatz kommenden Beschichtungspistolen auf der einen und ein auf die Felgenbeschichtung abgestimmtes Kabinensystem auf der anderen Seite eine tragende Rolle.

Andererseits stehen die Produzenten von Fahrzeugfelgen vor immer höheren Anforderungen durch zunehmende Individualisierung, Farben- und Felgentypenvielfalt, verschiedensten Größen und erhöhten Qualitätsansprüchen.

Die erfindungsgemäße Beschichtungskabine 1, die anhand eines Ausführungsbeispiels nachfolgend unter Bezugnahme auf die Zeichnungen näher beschrieben wird, erfüllt diese Anforderungen und ermöglicht insbesondere eine flexible und automatisierte Beschichtung bei einem Optimum an Produktivität und Wirtschaftlichkeit.

Die exemplarische Ausführungsform der erfindungsgemäßen Beschichtungskabine 1, welche schematisch und in einer teilgeschnittenen Ansicht in FIG. 1 gezeigt ist, weist im Wesentlichen eine Beschichtungskammer auf, welche wiederrum einen Kabinenboden 3, zwei einander gegenüberliegende Seitenwände mit jeweils einem Werkstückdurchgang (in FIG. 1 nicht gezeigt), zwei einander gegenüberliegende und an die Seitenwände mit den Werkstückdurchgängen angrenzenden Seitenwände 4 und ein dem Kabinenboden 3 gegenüberliegendes Kabinendach 5 aufweist.

Darüber hinaus kommt eine Fördervorrichtung 6 zum Transportieren der zu beschichtenden Werkstücke (hier Fahrzeugfelgen 2) zum Einsatz. Die Fördervorrichtung 6 ist unterhalb des Kabinenbodens 3 angeordnet und weist einen Werkstückträger (Spindel 7) auf, welcher über einen Förderschlitz im Kabinenboden 3 in die Beschichtungskammer der Beschichtungskabine 1 hineinragt.

Zumindest Teilbereiche 18 des Kabinenbodens 3, welche den Förderschlitz umgeben, sind dabei rampenförmig ausgebildet. Es sind Luftblaseinrichtungen vorgesehen zum vorzugsweise gepulsten Ausblasen eines Luftstroms entlang des rampenförmig ausgebildeten Teilbereichs 18 des Kabinenbodens 3 in Richtung von im Kabinenboden 3 vorgesehenen Absaugkanälen 19.

Darüber hinaus sind vorzugsweise weitere Luftblaseinrichtungen vorgesehen, welche an oder in mindestens einer Seitenwand 4 der Beschichtungskabine 1, die an die Seitenwände mit den Werkstückdurchgängen angrenzt, vorgesehen sind. Diese mindestens eine weitere Luftblaseinrichtung ist ausgebildet, einen Luftstrom vorzugsweise gepulst entlang des Kabinenbodens 3 in Richtung des mindestens einen im Kabinenboden 3 vorgesehen Absaugkanals 19 auszublasen.

Die erfindungsgemäße Beschichtungskabine 1, wie sie anhand des Beispiels in FIG. 1 gezeigt ist, weist ferner ein Applikatorsytem auf zum bedarfsweisen Versprühen von Beschichtungsmaterial in der Beschichtungskabine 1.

Insbesondere ist in diesem Zusammenhang vorgesehen, dass das Applikatorsystem ein erstes Pistolensystem 8 mit einer Vielzahl von Beschichtungspistolen, ein zweites Pistolensystem 9 mit einer Vielzahl von Beschichtungspistolen sowie ein drittes Pistolensystem 10 mit einer Vielzahl von Beschichtungspistolen aufweist. Dabei sind die Beschichtungspistolen des ersten Pistolensystems 8 dafür vorgesehen, bedarfsweise Beschichtungsmaterial auf einen ersten Bereich 11 der zu beschichtenden Werkstücke (Fahrzeugfelgen 2) zu versprühen, während die Beschichtungspistolen des zweiten Pistolensystems 9 zum bedarfsweisen Versprühen von Beschichtungsmaterial auf einen zweiten Bereich 12 der zu beschichtenden Werkstücke dienen, und während die Beschichtungspistolen des dritten Pistolensystems 10 dazu dienen, bedarfsweise Beschichtungsmaterial auf einen dritten Bereich 13 der zu beschichtenden Werkstücke zu versprühen.

Die entsprechenden Bereiche 11, 12, 13 des Werkstücks 2, die den Pistolen des ersten, zweiten und dritten Pistolensystems 8, 9, 10 zugeordnet sind, sind anhand eines Beispiels in FIG. 2 gezeigt.

Demnach dienen die Pistolen des ersten Pistolensystems 8 insbesondere zum Versprühen von Beschichtungsmaterial auf einen sichtseitigen Bereich der zu beschichtenden Werkstücke 2, wobei die Pistolen des zweiten Pistolensystems 9 dazu dienen, bedarfsweise das Beschichtungsmaterial auf einen zum sichtseitigen Bereich angrenzenden Seitenbereich (Felgenbett) der zu beschichtenden Werkstücke 2 zu versprühen, während die Pistolen des dritten Pistolensystems 10 dazu dienen, bedarfsweise Beschichtungsmaterial auf einen dem sichtseitigen Bereich gegenüberliegenden rückseitigen Bereich der zu beschichtenden Werkstücke 2 zu versprühen.

Zum Positionieren und/oder Ausrichten der Pistolen des ersten Pistolensystems 8 kommt ein erstes Positionier- bzw. Achsensystem 14 zum Einsatz, welches dem ersten Pistolensystem 8 zugeordnet ist. In gleicher Weise sind dem zweiten und dritten Pistolensystem 9, 10 jeweils ein zweites bzw. drittes Achsensystem 15, 16 zugeordnet zum Positionieren und/oder Ausrichten der Pistolen des zweiten und dritten Pistolensystems 9, 10 relativ zu den zu beschichtenden Werkstücken 2 während eines Beschichtungsvorgangs.

Wie in FIG. 1 angedeutet, sind dabei das zweite und dritte Achsensystem 15, 16 jeweils über eine in einer Seitenwand 4 der Beschichtungskabine 1 ausgebildeten Öffnung 17 mit den Beschichtungspistolen der entsprechend zugeordneten Pistolensysteme 9, 10 verbunden.

Insbesondere weisen das zweite und dritte Achsensystem 15, 16 eine gemeinsame Transporteinrichtung auf zum gemeinsamen Bewegen des zweiten und dritten Pistolensystems 9, 10 relativ zu der Beschichtungskammer und synchron zu den mit Hilfe der Fördervorrichtung 6 durch die Beschichtungskammer transportierten, zu beschichtenden Werkstücke 2.

Das erste Achsensystem 14 weist bei der in FIG. 1 gezeigten Ausführungsform der erfindungsgemäßen Beschichtungskabine 1 eine von dem zweiten und dritten Achsensystem 15, 16 unabhängige Transporteinrichtung auf, welche zum Bewegen des ersten Pistolensystems 8 relativ zu der Beschichtungskammer und asynchron zu den mit Hilfe der Fördervorrichtung 6 durch die Beschichtungskammer transportierten, zu beschichtenden Werkstücken 2 ausgebildet ist.

Wie auch dem zweiten und dritten Achsensystem 15, 16 ist dem ersten Achsen- bzw. Positioniersystem 14 ein lineares Positioniersystem zum Positionieren und Ausrichten der Beschichtungspistolen des ersten Pistolensystems 8 zugeordnet.

Alternativ hierzu wäre es aber auch denkbar, dass dem ersten Achsen- bzw. Positioniersystem 14 ein Roboterarmsystem zum Positionieren und Ausrichten der Beschichtungspistolen des ersten Pistolensystems 8 zugeordnet ist.

Wie in FIG. 3a, b und FIG. 4a, b angedeutet, weist das erste und dritte Pistolensystem 8, 10 jeweils mindestens eine erste Beschichtungspistole und mindestens eine weitere, zweite Beschichtungspistole auf, wobei die mindestens eine erste Beschichtungspistole unabhängig von der mindestens einen weiteren, zweiten Beschichtungspistole des entsprechenden Pistolensystems 8, 10 relativ zu den zu beschichtenden Werkstücken 2 bewegbar und/oder ausrichtbar ist.

Insbesondere ist dabei vorgesehen, dass mit Hilfe einer geeigneten Steuereinrichtung das erste Achsensystem 14 derart angesteuert werden kann, dass die mindestens eine erste Beschichtungspistole und die mindestens eine weitere, zweite Beschichtungspistole jeweils eine vorab festgelegte und/oder festlegbare Position und/oder Ausrichtung zu den zu beschichtenden Werkstücken 2 aufweist, wobei die vorab festgelegte und/oder festlegbare Position und/oder Ausrichtung insbesondere von der Art und insbesondere von der Größe der zu beschichtenden Werkstücke 2 abhängt. Gleiches gilt im übertragenen Sinne auch für die Beschichtungspistolen des dritten Pistolensystems 10.

Bei der erfindungsgemäßen Beschichtungskabine 1, die insbesondere zur Pulverbeschichtung von Fahrzeugfelgen 2 dient, ist während des Pulverauftrages die Felgenachse vertikal ausgerichtet, d.h. die Fahrzeugfelge wird in dieser Lage mittels Flurförderer 6 auf rotierbaren Spindeln 7 durch die Beschichtungskabine 1 transportiert.

Dieser Umstand deutet darauf hin, dass die Beschichtungskabine 1 speziell für eine Felgenbeschichtung entwickelt ist. Im Fokus steht bei einem Kabinenkonzept die Luftführung innerhalb der Kabine 1, die Möglichkeiten der Achsensysteme 14, 15, 16 sowie deren Integration und nicht zuletzt die Frage nach dem Durchsatz.

Generell kommt eine Beschichtungskabine 1 mit drei Öffnungen aus, wobei zwei davon als Eintritts- bzw. Austrittsöffnung für die durchlaufenden Fahrzeugfelgen 2 sind. Idealerweise sind diese Öffnungen zugleich als Kabinenzutritt für Wartungsangelegenheiten gedacht.

Die seitliche dritte Kabinenöffnung 17 ist der eigentliche Beschichtungszugang der einzelnen Pistolen des zweiten und dritten Pistolensystems 9, 10, welche auf einem Achsensystem 14, 15, 16 montiert sind, zur Fahrzeugfelge 2.

Die Öffnungen 17 erfüllen nebst diesen physischen Anforderungen auch die Ansprüche des Luftstroms durch die Beschichtungskabine 1. Ausgehend von einem Filtersystem, welcher eine Absaugung des Overspray-Pulvers durch die Luftkanäle innerhalb der Kabine 1 bewirkt, fließt Umgebungsluft durch die Kabinenöffnungen in die Kabine 1 nach. Die entstehenden Luftströme verhindern den Pulveraustritt aus der Kabine 1. Die nachströmende Luft darf dabei den Beschichtungsprozess nicht behindern. Die seitliche Kabinenöffnung 17 fällt für mitlaufende Achsensysteme 14, 15, 16 oder bei Robotereinsatz entsprechend groß aus.

Andererseits ist die Anforderung an gleichmäßige und ruhige Luftströmungen im Bereich der aktiven Pulveraufbringung auf die Fahrzeugfelge 2 entscheidend für das Beschichtungsresultat. Die Fahrzeugfelge 2 wird vorzugsweise auf ca. 75 % der Kabinengesamtlänge durch die mitlaufenden Beschichtungspistolen beschichtet. Insbesondere bei den Kabinenein- und Austritten sind veränderte Strömungsverhältnisse zu erwarten.

Der Flurförderer 6, welcher sich durch die Beschichtungskabine 1 zieht, ist vom Innenraum der Beschichtungskabine 1 durch eine Umhausung 18, welche für Wartungszwecke entfernt werden kann, getrennt. Die Spindeldurchführung selbst ist ebenfalls abgedichtet, um herabfallendes Beschichtungspulver auf den Bodenförderer 6 zu vermeiden.

Die Umhausung 18 und der Boden 3 der Beschichtungskabine 1 werden durch mehrere Luftblasleisten automatisch und getaktet vom Beschichtungspulver gereinigt, welches als Rückführpulver wieder in den Pulverkreislauf eingespiesen wird. Die Luftblasleisten stoßen dabei pulsartig Luft entlang der Bodenflächen aus, und schiebt dabei das überschüssige Pulver zum Absaugschlitz bzw. Absaugkanal 19. Dieses Vorgehen ist einerseits effektiver und andererseits spart es Energiekosten, diese verglichen mit einem permanent aktiven Abblassystem.

Bei der erfindungsgemäßen Beschichtungskabine 1 werden die Werkstücke (Fahrzeugfelgen 2) relativ zur Flurförderbewegung mit Pulver beschichtet. So wird von vornherein ein höherer Durchsatz als durch einen Stopp-and-Go-Betrieb erreicht.

Während des Beschichtungsvorgangs bewegt ein Achsensystem relativ zur Flurförderbewegung (d.h. Bewegung der Fahrzeugfelgen 2) alle Beschichtungspistolen. Die Felge 2 selbst befindet sich dabei in Rotation um die eigene Achse. Mit der Beschichtungszeit einer Fahrzeugfelge 2 und dem geplanten Durchsatz pro Stunde lässt sich die nötige Fördergeschwindigkeit und auch Länge der Kabine 1 bestimmen.

Bei einer geplanten zukünftigen Durchsatzerhöhung kann mit dem gleichen Ansatz in einem ersten Schritt die maximale Fördergeschwindigkeit eruiert werden, welche eine bestimmte Kabinenlänge erlaubt. Alternativ und effizienter ist aber ein Einbau eines zweiten Pistolensatzes an das bestehende Achsensystem. Somit werden zwei Fahrzeugfelgen 2 gleichzeitig beschichtet, was im Prinzip einer Verdoppelung des Durchsatzes, unter Beibehaltung der Kabine 1, entspricht. Der Vorteil dieser Anwendung ist, dass die einzelnen Beschichtungsparameter, wie Flurfördergeschwindigkeit, Felgenrotation, Pulverausstoßmenge, Hochspannung und Strom zur Beschichtungspulveraufladung und Beschichtungsprogramme, weiterverwendet und somit Erfahrungswerte weiter genutzt werden können.

Von außen betrachtet bildet sich während des Beschichtungsvorgangs eine der zu beschichtenden Fahrzeugfelge 2 folgende Pulverwolke. Die pulverversprühenden Pistolen bewegen sich dabei relativ zur Förderrichtung der Fahrzeugfelge 2, was eine relativ zur Fahrzeugfelge 2 stehende Pulverwolke bedeutet. Dabei ist den drei Felgenbereichen 11, 12, 13 gemäß FIG. 2 (Sichtfläche mit Bohrungen, Innenfläche und Felgenbett) jeweils eine Pistolengruppe 8, 9, 10 zugeordnet.

Jede dieser Gruppen 8, 9, 10 beschichtet mit individuellen Beschichtungsparametern. Dabei sind die Abstände zur Fahrzeugfelge 2, die Ausrichtungen der Pistole und deren Anzahl abhängig vom Felgentyp (Design, Größe und Beschichtungsanforderungen bzw. Pulvertyp).

Idealerweise kennt eine Beschichtungsanlage den zu beschichtenden Felgentyp und ist in der Lage, anhand von gespeicherten Programmen, die nötigen Anlageneinstellungen automatisch abzurufen. Die elektrostatischen Beschichtungsparameter sind dabei in der Anlagensteuerung als Programme gemäß Radtyp bzw. Felgentyp hinterlegt.

Für die Positionierung der einzelnen Pistolen bzw. Pistolengruppen 8, 9, 10 stehen idealerweise ein komplexes Achsensystem zur Verfügung. Somit kann jeder Radtyp bzw. Felgentyp mit den idealen Pistolenpositionen und Pistolenanzahl beschichtet werden. Beispielsweise können nicht benötigte Beschichtungspistolen bei der Beschichtung von kleinen Werkstücken außerhalb des Geschehnisses geparkt werden (vgl. FIG. 3b und FIG. 4b).

Für höchst qualitative Optik, insbesondere der sichtbaren Flächen der Werkstücke 2, sollten die Stromstärken zur Pulveraufladung im tiefen Bereich (kleiner 10 µA) genau einstellbar sein, um die Eigenschaften des Beschichtungspulvers zur Geltung zu bringen. Zusätzlich optimiert die bewusste Ableitung von überflüssigen freien Ionen die Regelmäßigkeit des Beschichtungsbildes, d.h. Influenzladungen im Pulver werden verhindert und die Bildung einer Orangenhaut wird abgefangen.

Insbesondere ist nur eine gewisse Menge an Ladung nötig und jeder Pulvertyp verträgt eine andere ideale Menge, um ein Optimum an Beschichtungsqualität zu erreichen. Ein Überladen des Beschichtungspulvers senkt den Auftragungswirkungsgrad und neigt zu Oberflächenstörungen. Die Gründe dafür sind zu hohe Feldlinienkonzentrationen bzw. ein zu hoher Ionenfluss pro Zeiteinheit und Fläche. An einfach zugänglichen Stellen erfolgt eine Rückionisation (Orangenhauteffekt durch Rücksprüher), während in eher abgeschirmten Zonen eine zu dünne Pulverschicht resultiert.

Die Überladung von Pulver sollte vermieden werden, da sonst das Potenzial des Beschichtungspulvers nicht nur ungenutzt bleibt, sondern eventuell sogar zerstört wird. Um den Eigenschaften gerecht zu werden, ist eine präzise Regelung der Stromwerte unter 10 µA nötig, um einen kontrollierten Einfluss auf den Aufladegrad des Pulvers zu nehmen und somit die optische Oberflächenqualität zu steigern. Dabei ist insbesondere eine Regelung in 0,5 µA-Schritten von Vorteil.

Das Arbeiten mit kleinen Ladeströmen hat zudem den Effekt, dass das Pulver sich besser in Vertiefungen absetzen lässt, was sich bei Felgenlöchern oder Speichenzwischenräumen positiv bemerkbar macht.

Zur Pulverförderung von einem Vorratsbehälter zu den Beschichtungspistolen können sogenannte Injektoren zum Einsatz kommen, welche auf dem Venturi-Prinzip beruhen. Bei dieser Technologie ist jedoch die Förderstabilität stark abhängig vom Zustand der inneren, pulverberührenden Bauteile des Injektors, welche als Verschleißteile gelten. Bei den hohen physikalisch bedingten Geschwindigkeiten wirkt Beschichtungspulver abrasiv, was schließlich eine bereits über kurze Zeit abweichende Fördermenge und daraus folgend einen Austausch (Wartungs-Stopp) der betroffenen Teile bedeutet.

Um dies zu vermeiden, werden vorzugsweise Pumpen als Pulverförderung verwendet. Diese Fördertechnologie kennt kein solches Verschleißverhalten. Die Pulverfördermenge bleibt stabil und ändert sich auch über lange Zeit nicht.

Um die für eine Beschichtung notwendige Pulverausstoßmenge zu liefern, müssen im Falle eines Injektors die oben genannten Mengen Fluktuationen mitberücksichtigt werden. Das heißt, der reale Ausstoß ist während der gesamten Zeit höher als der Sollwert. Dies ist nicht nur hinsichtlich reproduzierbarer Schichtstärken problematisch, sondern erzeugt auch eine unnötige Pulververschwendung.

Die Eigenschaften eines Beschichtungspulvers bleiben während der Förderung am besten erhalten, wenn das Beschichtungspulver ohne physikalische Einwirkungen, möglichst frei und homogen "fließen" kann. Abrupte Richtungswechsel, Beschleunigungen, zu hohe Geschwindigkeiten oder enge Biegeradien sind alles Einflüsse, welche die Eigenschaften eines Beschichtungspulvers verändern können. Das Beschichtungspulver muss möglichst im Originalzustand beim Zerstäuber der Beschichtungspistole ankommen für eine optimale Aufladung, korrekte Wolkenbildung und schließlich Erzeugung der geforderten Pulverschicht.

Von daher kommen vorzugsweise Pulverpumpen zum Einsatz, die direkt an dem Pulverbehältnis montiert sind, so dass eine äußerst kurze und starre Ansaugstrecke realisiert ist. Bei der Pulverpumpe angekommen, sorgt ein absolut geradliniger und absatzfreier Pulverkanal innerhalb der Pumpe für einen schonenden Pulvertransport, was besonders bei sensibel reagierenden Pulvertypen, wie Metallic- oder Strukturpulver zugutekommt.

Die Zerstäuberluft wird direkt an der Beschichtungspistole beigegeben und ist somit völlig vom Pulvertransport getrennt. Dies ermöglicht eine ideale Bildung der Pulverwolke in Form bzw. Geschwindigkeit und verhindert zugleich eine pulsierende Pulverwolke und somit eine ungleichmäßige Pulveraufladung, welche zu Unregelmäßigkeiten im Beschichtungsbild führt.

Vorzugsweise sind mindestens zwei Pulverkreisläufe vorgesehen, wobei die Pulverversorgung einer ersten Pistolengruppe nur mit Frischpulver und einer weiteren Pistolengruppe somit einem Frisch-/Rückführpulvermix erfolgt.

## Patentansprüche

1. Beschichtungskabine (1) zum Beschichten von insbesondere rotationssymmetrischen Werkstücken (2) (2), insbesondere Fahrzeugfelgen, mit Beschichtungsmaterial, insbesondere Beschichtungspulver, wobei die Beschichtungskabine (1) Folgendes aufweist:
- eine Beschichtungskammer, welche einen Kabinenboden (3), zwei einander gegenüberliegende Seitenwände mit jeweils einem Werkstückdurchgang, zwei einander gegenüberliegende und an die Seitenwände mit den Werkstückdurchgängen angrenzende Seitenwände (4) und ein dem Kabinenboden (3) gegenüberliegendes Kabinendach (5) aufweist;
- eine Fördervorrichtung (6) zum Transportieren der zu beschichtenden Werkstücke (2) durch die Beschichtungskammer, wobei die Fördervorrichtung (6) unterhalb des Kabinenbodens (3) angeordnet ist und einen Werkstückträger (7) aufweist, welcher über einen Förderschlitz im Kabinenboden (3) in die Beschichtungskammer der Beschichtungskabine (1) hineinragt; und
- ein Applikatorsystem zum bedarfsweisen Versprühen von Beschichtungsmaterial in der Beschichtungskammer, wobei das Applikatorsystem ein erstes Pistolensystem (8) zum bedarfsweisen Versprühen von Beschichtungsmaterial auf einen ersten Bereich (11) der zu beschichtenden Werkstücke (2), ein zweites Pistolensystem (9) zum bedarfsweisen Versprühen von Beschichtungsmaterial auf einen zweiten Bereich (12) der zu beschichtenden Werkstücke (2) und ein drittes Pistolensystem (10) zum bedarfsweisen Versprühen von Beschichtungsmaterial auf einen dritten Bereich (13) der zu beschichtenden Werkstücke (2) aufweist,
**dadurch gekennzeichnet dass**,
dem ersten Pistolensystem (8) ein erstes Achsensystem (14) zugeordnet ist zum Positionieren und/oder Ausrichten des ersten Pistolensystems (8) relativ zu den zu beschichtenden Werkstücken (2) während eines Beschichtungsvorgangs, wobei dem zweiten Pistolensystem (9) ein zweites Achsensystem (15) zugeordnet ist zum Positionieren und/oder Ausrichten des zweiten Pistolensystems (9) relativ zu den zu beschichtenden Werkstücken (2) während eines Beschichtungsvorgangs, und wobei dem dritten Pistolensystem (10) ein drittes Achsensystem (16) zugeordnet ist zum Positionieren und/oder Ausrichten des dritten Pistolensystems relativ zu den zu beschichtenden Werkstücken (2) während eines Beschichtungsvorgangs und
wobei das erste, zweite und dritte Achsensystem (14, 15, 16) jeweils als ein bei einem Transport der zu beschichtenden Werkstücke (2) durch die Beschichtungskammer mit den zu beschichtenden Werkstücken (2) mitlaufendes System ausgeführt sind, wobei jedes Achsensystem (14, 15, 16) relativ zu der Beschichtungskammer längs zu den an die Seitenwände mit den Werkstückdurchgängen angrenzenden Seitenwänden (4) bewegbar ist, wobei die Achsensysteme (14, 15, 16) derart ausgebildet sind, dass sie sich synchron zu einer Fördergeschwindigkeit der Fördervorrichtung (6) bewegen.

2. Beschichtungskabine (1) nach Anspruch 1,
wobei das erste Pistolensysterm (8) ausgebildet ist zum bedarfsweisen Versprühen von Beschichturiosmaterial auf einen sichtseitigen Bereich der zu beschichtenden Werkstücke (2), wobei das zweite Pistolensysterm (9) ausgebildet ist zum bedarfsweisen Versprühen von Beschichtungsmaterial auf einen zum sichtseitigen Bereich angrenzenden Seitenbereich der zu beschichtenden Werkstücke (2), und wobei das dritte Pistolensysterm (10) ausgebildet ist zum bedarfsweisen Versprühen von Beschichtungsmaterial auf einen dem sichtseitigen Bereich gegenüberliegenden rückseitigen Bereich der zu beschichtenden Werkstücke (2).

3. Beschichtungskabine (1) nach Anspruch 1 oder 42,
wobei das zweite und dritte Achsensystem (15, 16) jeweils über eine in einer an die Seitenwände mit den Werkstückdurchgängen angrenzende Seitenwand (4) ausgebildeten Öffnung (17) mit dem entsprechend zugeordneten Pistolensystem (9, 10) verbunden sind, wobei vorzugsweise das zweite und dritte Achsensystem (15, 16) über dieselbe Öffnung (17) in einer an die Seitenwand mit den Werkstückdurchgängen angrenzende Seitenwand (4) mit dem entsprechend zugeordneten Pistolensystem (9, 10) verbunden sind.

4. Beschichtungskabine (1) nach einem der Ansprüche 31 bis 53,
wobei das zweite und dritte Achsensystem eine gemeinsame Transporteinrichtung aufweisen zum gemeinsamen Bewegen des zweiten und dritten Pistolensystems relativ zu der Beschichtungskammer und synchron zu den mit Hilfe der Fördervorrichtung (6) durch die Beschichtungskammer transportierten, zu beschichtenden Werkstücke (2); und/oder
wobei das erste Achsensystem (14) eine von dem zweiten und dritten Achsensystem (15, 16) unabhängige Transporteinrichtung aufweist, welche zum Bewegen des ersten Pistolensystems (8) relativ zu der Beschichtungskammer und insbesondere asynchron zu den mit Hilfe der Fördervorrichtung (6) durch die Beschichtungskammer transportierten, zu beschichtenden Werkstücken (2) und insbesondere unabhängig von der gemeinsamen Transporteinrichtung des zweiten und dritten Achsensystems (15, 16) ausgebildet ist; und/oder
wobei dem ersten Achsensystem (14) ein Roboterarmsystem zugeordnet ist, welches mit Hilfe einer Roboterführung oberhalb der Fördervorrichtung (6) und insbesondere oberhalb der zu beschichtenden Werkstücke (2) zusammen mit dem ersten Pistolensystem (8) relativ zu der Beschichtungskammer und insbesondere relativ zu den zu beschichtenden Werkstücke (2) bewegbar ist; urd/oder
wobei dem zweiten und dritten Achsensystem (15, 16) jeweils ein lineares Positioniersystem zugeordnet ist zum insbesondere unabhängigen Positionieren und/oder Ausrichten des zweiten und dritten Pistolensystems relativ zu den zu beschichtenden Werkstücken (2).

5. Beschichtungskabine (1) nach einem der Ansprüche 1 bis 4,
wobei das erste Pistolensystem (8) mindestens eine erste Beschichtungspistole und mindestens eine weitere, zweite Beschichtungspistole aufweist, und wobei dem ersten Achsensystem (14) eine Steuereinrichtung zugeordnet ist, welche ausgebildet ist, das erste Achsensystem (14) derart anzusteuern, dass die mindestens eine erste Beschichtungspistole und die mindestens eine weitere, zweite Beschichtungspistole jeweils eine vorab festgelegte und/oder festlegbare Position und/oder Ausrichtung relativ zu den zu beschichtenden Werkstücken (2) aufweisen, wobei die vorab festgelegte und/oder festlegbare Position und/oder Ausrichtung insbesondere von der Art und/oder Größe der zu beschichtenden Werkstücke (2) abhängt.

6. Beschichtungskabine (1) nach einem der Ansprüche 1 bis 5,
wobei das erste, zweite und dritte Achsensystem (14, 15, 16) derart ausgebildet sind, dass lediglich das erste Pistolensystem (8) eine zur laufenden Fördervorrichtung asynchrone Bewegung ausführt, während sich das zweite und dritte Pistolensystem (9, 10) synchron zur Fördererbewegung bewegen.

7. Beschichtungskabine (1) nach einem der Ansprüche 1 bis 6,
wobei das erste Pistolensystem (8) mindestens eine erste Beschichtungspistole und mindestens eine weitere, zweite Beschichtungspistole aufweist, wobei die mindestens eine erste Beschichtungspistole unabhängig von der mindestens einen weiteren, zweiten Beschichtungspistole relativ zu den zu beschichtenden Werkstücken (2) bewegbar und/oder ausrichtbar ist.

8. Beschichtungskabine (1) nach Anspruch 7,
wobei das erste Pistolensystem (8) mindestens zwei weitere Beschichtungspistolen aufweist, wobei die mindestens zwei weiteren Beschichtungspistolen unabhängig voneinander relativ zu den zu beschichtenden Werkstücken (2) bewegbar und/oder ausrichtbar sind.

9. Beschichtungskabine (1) nach einem der Ansprüche 1 bis 8,
wobei das zweite Pistolensystem (9) mindestens eine erste Beschichtungspistole und mindestens eine weitere, zweite Beschichtungspistole aufweist, wobei vorzugsweise die mindestens eine erste Beschichtungspistole unabhängig von der mindestens einen weiteren, zweiten Beschichtungspistole relativ zu den zu beschichtenden Werkstücken (2) bewegbar und/oder ausrichtbar ist; und/oder
wobei das dritte Pistolensystem (10) mindestens eine erste Beschichtungspistole und mindestens eine weitere, zweite Beschichtungspistole aufweist, wobei vorzugsweise die mindestens eine erste Beschichtungspistole unabhängig von der mindestens einen weiteren, zweiten Beschichtungspistole relativ zu den zu beschichtenden Werkstücken (2) bewegbar und/oder ausrichtbar ist.

10. Beschichtungskabine (1) nach einem der Ansprüche 7 bis 9,
wobei die Beschichtungspistole eine elektrostatische Beschichtungspistole ist, welche ausgebildet ist, das mit der Beschichtungspistole zu versprühende Beschichtungsmaterial elektrostatisch aufzuladen, wobei der Beschichtungspistole eine Steuereinrichtung zugeordnet ist zur Steuerung und/oder Regelung der Stromstärken zur Beschichtungsmaterialaufladung.

11. Beschichtungskabine (1) nach einem der Ansprüche 1 bis 10,
wobei zumindest Teilbereiche (18) des Kabinenbodens (3), welche den Förderschlitz umgeben, rampenförmig ausgebildet sind, wobei mindestens eine Luftblaseinrichtung vorgesehen ist zum vorzugsweise gepulsten Ausblasen eines Luftstroms entlang des rampenförmig ausgebildeten Teilbereichs (18) des Kabinenbodens (3) in Richtung mindestens eines im Kabinenboden (3) vorgesehenen Absaugkanals (19).

12. Beschichtungskabine (1) nach Anspruch 11,
wobei die mindestens eine Luftblaseinrichtung am Förderschlitz vorgesehen ist, und wobei mindestens eine weitere Luftblaseinrichtung an oder in mindestens einer Seitenwand (4) der Beschichtungskabine (1), die an die Seitenwände mit den Werkstückdurchgängen angrenzt, vorgesehen ist, welche ausgebildet ist, einen Luftstrom vorzugsweise gepulst entlang des Kabinenbodens (3) in Richtung des mindestens einen im Kabinenboden (3) vorgesehenen Absaugkanals (19) auszublasen.

13. System zum Beschichten von insbesondere rotationssymmetrischen Werkstücken (2), insbesondere Fahrzeugfelgen, mit Beschichtungsmaterial, insbesondere Beschichtungspulver, wobei das System Folgendes aufweist:
- eine Beschichtungskabine (1) nach einem der Ansprüche 1 bis 12; und
- eine Beschichtungsmaterialversorgung zum Zuführen von Beschichtungsmaterial zu den Pistolensystemen (8, 9, 10),
wobei die Beschichtungsmaterialversorgung ausgebildet ist, dem ersten Pistolensystem (8) ausschließlich frisches Beschichtungsmaterial zuzuführen und dem zweiten und dritten Pistolensystem (9, 10) frisches Beschichtungsmaterial mit Recovery-Material oder nur Recovery-Material zuzuführen.

14. System nach Anspruch 13,
wobei die Beschichtungsmaterialversorgung vorzugsweise für jedes Pistolensystem (8, 9, 10) mindestens eine Beschichtungsmaterialpumpe aufweist, wobei die Beschichtungsmaterialpumpe auf dem Dichtstromprinzip basiert und zur kontinuierlichen Beschichtungsmaterialförderung ausgelegt ist.

15. System nach Anspruch 14,
wobei die Beschichtungsmaterialpumpe eine Dichtstrompumpe mit mindestens einer Förderkammer ist, wobei die mindestens eine Förderkammer in einem absolut geradlinigen und absatzfreien Pulverkanal der Beschichtungsmaterialpumpe vorgesehen ist.

## Claims

1. A coating booth (1) for coating in particular rotationally symmetric workpieces (2), particularly vehicle rims, with coating material, in particular coating powder, the coating booth (1) comprising:
- a coating chamber having a booth floor (3), two oppositely positioned side walls, each having a workpiece passageway, two side walls (4) oppositely positioned and adjoining the side walls with the workpiece passageways and a booth roof (5) positioned opposite from the booth floor (3);
- a conveyor device (6) for transporting the workpieces (2) to be coated through the coating chamber, wherein the conveyor device (6) is arranged beneath the booth floor (3) and has a workpiece carrier (7) which extends into the coating chamber of the coating booth (1) through a conveyance slot in the booth floor (3); and
- an applicator system for spraying coating material within the coating booth as needed, wherein the applicator system comprises a first gun system (8) for spraying coating material as needed onto a first area (11) of the workpieces (2) to be coated, a second gun system (9) for spraying coating material as needed onto a second area (12) of the workpieces (2) to be coated, and a third gun system (10) for spraying coating material as needed onto a third area (13) of the workpieces (2) to be coated,
**characterized in that**
the first gun system (8) is assigned a first axis system (14) for the positioning and/or aligning of the first gun system (8) relative to the workpieces (2) to be coated during a coating procedure, wherein the second gun system (9) is assigned a second axis system (15) for the positioning and/or aligning of the second gun system (9) relative to the workpieces (2) to be coated during a coating procedure, and wherein the third gun system (10) is assigned a third axis system (16) for the positioning and/or aligning of the third gun system relative to the workpieces (2) to be coated during a coating procedure, and
wherein the first, second and third axis systems (14, 15, 16) are each designed as a system which travels along with the workpieces (2) to be coated as the workpieces (2) to be coated are transported through the coating chamber, wherein each axis system (14, 15, 16) is movable relative to the coating chamber along the side walls (4) adjoining the side walls with the workpiece passageways, wherein the axis systems (14, 15, 16) are designed so as to move synchronously with a conveying speed of the conveying device (6).

2. The coating booth (1) according to claim 1,
wherein the first gun system (8) is designed to spray coating material as needed onto a visible area of the workpieces (2) to be coated, wherein the second gun system (9) is designed to spray coating material as needed onto a side region of the workpieces (2) to be coated adjacent to the visible area, and wherein the third gun system (10) is designed to spray coating material as needed onto a rear area of the workpieces (2) to be coated opposite from the visible area.

3. The coating booth (1) according to claim 1 or 2,
wherein the second and third axis system (15, 16) are each connected to the respectively assigned gun system (9, 10) via an opening (17) formed in a side wall (4) adjacent to the side walls with the workpiece passageways, wherein the second and third axis system (15, 16) are preferably connected to the respectively assigned gun system (9, 10) via the same opening (17) in a side wall (4) adjoining the side walls with the workpiece passageways.

4. The coating booth (1) according to one of claims 1 to 3,
wherein the second and third axis system have a common transport device for jointly moving the second and third gun system relative to the coating chamber and synchronously with the workpieces (2) to be coated transported through the coating chamber via the conveyor device (6);
and/or
wherein the first axis system (14) has a transport device independent of the second and third axis system (15, 16) which is designed to move the first gun system (8) relative to the coating chamber and in particular asynchronously to the workpieces (2) to be coated transported through the coating chamber via the conveyor device (6) and in particular independently of the joint transport device of the second and third axis wherein the first axis system (14) is assigned a robotic arm system able to be moved together with the first gun system (8) over the conveyor device (6) and in particular over the workpieces (2) to be coated relative to the coating chamber and in particular relative to the workpieces (2) to be coated with the aid of robotic guidance; and/or
wherein the second and third axis system (15, 16) are each assigned a linear positioning system for the in particular independent positioning and/or aligning of the second and third gun system relative to the workpieces (2) to be coated.

5. The coating booth (1) according to one of claims 1 to 4,
wherein the first gun system (8) comprises at least one first coating gun and at least one further second coating gun, and wherein the first axis system (14) is assigned a control device designed to control the first axis system (14) such that the at least one first coating gun and the at least one further second coating gun each have a predefined and/or definable position and/or alignment relative to the workpieces (2) to be coated,
wherein the predefined and/or definable position and/or alignment depends in particular on the type and/or size of the workpieces (2) to be coated.

6. The coating booth (1) according to one of claims 1 to 5,
wherein the first, second and third axis system (14, 15, 16) are configured such that only the first gun system (8) moves asynchronously to the traveling conveyor device whereas the second and third gun system (9, 10) move synchronously with the conveyor movement.

7. The coating booth (1) according to one of claims 1 to 6,
wherein the first gun system (8) comprises at least one first coating gun and at least one further second coating gun, wherein the at least one first coating gun is movable and/or alignable relative to the workpieces (2) to be coated independently of the at least one further second coating gun.

8. The coating booth (1) according to claim 7,
wherein the first gun system (8) comprises at least two further coating guns, wherein the at least two further coating guns are movable and/or alignable relative to the workpieces (2) to be coated independently of each other.

9. The coating booth (1) according to one of claims 1 to 8,
wherein the second gun system (9) comprises at least one first coating gun and at least one further second coating gun, wherein the at least one first coating gun is preferably movable and/or alignable relative to the workpieces (2) to be coated independently of the at least one further second coating gun; and/or
wherein the third gun system (10) comprises at least one first coating gun and at least one further second coating gun, wherein the at least one first coating gun is preferably movable and/or alignable relative to the workpieces (2) to be coated independently of the at least one further second coating gun.

10. The coating booth (1) according to one of claims 7 to 9,
wherein the coating gun is an electrostatic coating gun designed to electro-statically charge the coating material to be sprayed with the coating gun, wherein the coating gun is assigned a control device for the controlling and/or regulating of the currents in the coating material charging process.

11. The coating booth (1) according to one of claims 1 to 10,
wherein at least sections (18) of the booth floor (3) surrounding the conveyance slot are of ramped design, wherein at least one air blowing device is provided for the preferably pulsed blowing of a flow of air along the ramped section (18) of the booth floor (3) off toward at least one extraction duct (19) provided in the booth floor (3).

12. The coating booth (1) according to claim 11,
the at least one air blowing device is provided at the conveyance slot, and wherein at least one further air blowing device is provided on or in at least one side wall (4) of the coating booth (1) adjoining the side walls with the workpiece passageways which is designed to blow a preferably pulsed flow of air along the booth floor (3) off toward the at least one extraction duct (19) provided in the booth floor (3).

13. A system for coating in particular rotationally symmetric workpieces (2), in particular vehicle rims, with coating material, in particular coating powder, the system comprising:
- a coating booth (1) according to one of claims 1 to 12; and
- a coating material supply for supplying coating material to the gun systems (8, 9, 10),
wherein the coating material supply is designed to only supply fresh coating material to the first gun system (8) and to supply fresh coating material along with recovery material or only recovery material to the second and third gun system (9, 10).

14. The system according to claim 13,
wherein the coating material supply preferably has at least one coating material pump for each gun system (8, 9, 10), wherein the coating material pump is based on the dense flow principle and designed for continuous coating material conveyance.

15. The system according to claim 14,
wherein the coating material pump is a dense phase pump having at least one pump chamber, wherein the at least one pump chamber is provided in a perfectly straight and non-interrupted powder channel of the coating material pump.

## Revendications

1. Cabine de revêtement (1) pour revêtir en particulier des pièces à œuvrer (2) rotosymétriques, en particulier des jantes de véhicule, avec un matériau de revêtement, en particulier une poudre de revêtement, dans laquelle la cabine de revêtement (1) présente les éléments suivants :
- une chambre de revêtement qui présente un fond de cabine (3), deux parois latérales opposées l'une à l'autre comportant chacune un passage de pièces à œuvrer, deux parois latérales (4) opposées l'une à l'autre et adjacentes aux parois latérales comportant les passages de pièces à œuvrer, et un toit de cabine (5) opposé au fond de cabine (3) ;
- un dispositif de convoyage (6) destiné à transporter les pièces à œuvrer (2) à revêtir à travers la chambre de revêtement, le dispositif de convoyage (6) étant agencé en dessous du fond de cabine (3) et présentant un support de pièces à œuvrer (7) qui fait saillie dans la chambre de revêtement de la cabine de revêtement (1) par une fente de convoyage dans le fond de cabine (3) ; et
- un système applicateur destiné à pulvériser si nécessaire un matériau de revêtement dans la chambre de revêtement, le système applicateur présentant un premier système à pistolets (8) destiné à pulvériser si nécessaire un matériau de revêtement sur une première zone (11) des pièces à œuvrer (2) à revêtir, un deuxième système à pistolets (9) destiné à pulvériser si nécessaire matériau de revêtement sur une deuxième zone (12) des pièces à œuvrer (2) à revêtir, et un troisième système à pistolets (10) destiné à pulvériser si nécessaire un matériau de revêtement sur une troisième zone (13) des pièces à œuvrer (2) à revêtir,
**caractérisé en ce que**
il est associé au premier système à pistolets (8) un premier système d'axes (14) destiné à positionner et/ou à orienter le premier système à pistolets (8) relativement aux pièces à œuvrer (2) à revêtir pendant une opération de revêtement, il est associé au deuxième système à pistolets (9) un deuxième système d'axes (15) destiné à positionner et/ou à orienter le deuxième système à pistolets (9) relativement aux pièces à œuvrer (2) à revêtir pendant une opération de revêtement, et il est associé au troisième système à pistolets (10) un troisième système d'axes (16) destiné à positionner et/ou à orienter le troisième système à pistolets relativement aux pièces à œuvrer (2) à revêtir pendant une opération de revêtement, et
dans laquelle le premier, le deuxième et le troisième système d'axes (14, 15, 16) sont conçus chacun comme un système fonctionnant en parallèle avec les pièces à œuvrer (2) à revêtir lors d'un transport des pièces à œuvrer (2) à revêtir à travers la chambre de revêtement, chaque système d'axes (14, 15, 16) pouvant être déplacé, relativement à la chambre de revêtement longitudinalement par rapport aux parois latérales (4) adjacentes aux parois latérales comportant les passages de pièces à œuvrer, les systèmes d'axes (14, 15, 16) étant réalisés de manière à se déplacer de manière synchrone par rapport à une vitesse de convoyage du dispositif de convoyage (6).

2. Cabine de revêtement (1) selon la revendication 1,
dans laquelle le premier système à pistolets (8) est réalisé pour pulvériser si besoin un matériau de revêtement sur une zone côté visible des pièces à œuvrer (2) à revêtir, dans laquelle le deuxième système à pistolets (9) est réalisé pour pulvériser si besoin un matériau de revêtement sur une zone latérale, adjacente à la zone côté visible, des pièces à œuvrer (2) à revêtir, et dans laquelle le troisième système à pistolets (10) est réalisé pour pulvériser si nécessaire un matériau de revêtement sur une zone côté arrière, opposée à la zone côté visible, des pièces à œuvrer (2) à revêtir.

3. Cabine de revêtement (1) selon la revendication 1 ou 2,
dans laquelle le deuxième et le troisième système d'axes (15, 16) sont reliés à un système à pistolets (9, 10) associé en correspondance, chacun par l'intermédiaire d'une ouverture (17) réalisée dans une paroi latérale (4) adjacente aux parois latérales comportant les passages de pièces à œuvrer, dans laquelle de préférence le deuxième et le troisième système d'axes (15, 16) sont reliés au système à pistolets (9, 10) associé en correspondance, par l'intermédiaire de la même ouverture (17) dans une paroi latérale (4) adjacente à la paroi latérale comportant les passages de pièces à œuvrer.

4. Cabine de revêtement (1) selon l'une des revendications 1 à 3,
dans laquelle le deuxième et le troisième système d'axes présentent un moyen de transport commun destiné à déplacer conjointement le deuxième et le troisième système à pistolets relativement à la chambre de revêtement et de manière synchrone par rapport aux pièces à œuvrer (2) à revêtir, transportées à l'aide du dispositif de convoyage (6) à travers la chambre de revêtement ; et/ou
dans laquelle le premier système d'axes (14) présente un moyen de transport, indépendant du deuxième et du troisième système d'axes (15, 16), qui est réalisé pour déplacer le premier système à pistolets (8) relativement à la chambre de revêtement et en particulier de manière asynchrone par rapport aux pièces à œuvrer (2) à revêtir, transportées à l'aide du dispositif de convoyage (6) à travers la chambre de revêtement, et en particulier indépendamment du moyen de transport commun du deuxième et du troisième système d'axes (15, 16) ; et/ou
dans laquelle il est associé au premier système d'axes (14) un système de bras de robot qui peut être déplacé à l'aide d'un guidage de robot au-dessus du dispositif de convoyage (6) et en particulier au-dessus des pièces à œuvrer (2) à revêtir conjointement avec le premier système à pistolets (8) relativement à la chambre de revêtement et en particulier relativement aux pièces à œuvrer (2) à revêtir ; et/ou
dans laquelle il est associé au deuxième et au troisième système d'axes (15, 16) un système de positionnement linéaire, respectivement, destiné en particulier à positionner et/ou à orienter indépendamment le deuxième et le troisième système à pistolets relativement aux pièces à œuvrer (2) à revêtir.

5. Cabine de revêtement (1) selon l'une des revendications 1 à 4,
dans laquelle le premier système à pistolets (8) présente au moins un premier pistolet de revêtement et au moins un deuxième pistolet de revêtement supplémentaire, et dans laquelle il est associé au premier système d'axes (14) un moyen de commande qui est réalisé pour piloter le premier système d'axes (14) de telle sorte que ledit au moins un premier pistolet de revêtement et ledit au moins un deuxième pistolet de revêtement supplémentaire présentent respectivement une position et/ou une orientation déterminées et/ou pouvant être déterminées au préalable relativement aux pièces à œuvrer (2) à revêtir, la position et/ou l'orientation déterminées et/ou pouvant être déterminées au préalable dépendant en particulier du type et/ou de la taille des pièces à œuvrer (2) à revêtir.

6. Cabine de revêtement (1) selon l'une des revendications 1 à 5,
dans laquelle le premier, le deuxième et le troisième système d'axes (14, 15, 16) sont réalisés de telle sorte que seul le premier système à pistolets (8) exécute un déplacement asynchrone par rapport au dispositif de convoyage en fonctionnement, tandis que le deuxième et le troisième système à pistolets (9, 10) se déplacent de manière synchrone par rapport au déplacement du convoyeur.

7. Cabine de revêtement (1) selon l'une des revendications 1 à 6,
dans laquelle le premier système à pistolets (8) présente au moins un premier pistolet de revêtement et au moins un deuxième pistolet de revêtement supplémentaire, ledit au moins un premier pistolet de revêtement pouvant être déplacé et/ou orienté indépendamment dudit au moins un deuxième pistolet de revêtement supplémentaire relativement aux pièces à œuvrer (2) à revêtir.

8. Cabine de revêtement (1) selon la revendication 7,
dans laquelle le premier système à pistolets (8) présente au moins deux pistolets de revêtement supplémentaires, lesdits au moins deux pistolets de revêtement supplémentaires pouvant être déplacés et/ou orientés indépendamment l'un de l'autre relativement aux pièces à œuvrer (2) à revêtir.

9. Cabine de revêtement (1) selon l'une des revendications 1 à 8,
dans laquelle le deuxième système à pistolets (9) présente au moins un premier pistolet de revêtement et au moins un deuxième pistolet de revêtement supplémentaire, dans laquelle de préférence ledit au moins un premier pistolet de revêtement peut être déplacé et/ou orienté indépendamment dudit au moins un deuxième pistolet de revêtement supplémentaire relativement aux pièces à œuvrer (2) à revêtir ; et/ou
dans laquelle le troisième système à pistolets (10) présente au moins un premier pistolet de revêtement et au moins un deuxième pistolet de revêtement supplémentaire, dans laquelle de préférence ledit au moins un premier pistolet de revêtement peut être déplacé et/ou orienté indépendamment dudit au moins un deuxième pistolet de revêtement supplémentaire relativement aux pièces à œuvrer (2) à revêtir.

10. Cabine de revêtement (1) selon l'une des revendications 7 à 9,
dans laquelle le pistolet de revêtement est un pistolet de revêtement électrostatique qui est réalisé pour un rechargement électrostatique du matériau de revêtement à pulvériser avec le pistolet de revêtement, dans laquelle il est associé au pistolet de revêtement un moyen de commande destiné à commander et/ou à réguler l'intensité de courant pour le rechargement de matériau de revêtement.

11. Cabine de revêtement (1) selon l'une des revendications 1 à 10,
dans laquelle au moins des zones partielles (18) du fond de cabine (3) qui entourent la fente de convoyage, sont réalisés en forme de rampes, dans laquelle il est prévu au moins un moyen de soufflage d'air destiné de préférence à souffler un flux d'air pulsé le long de la zone partielle (18), réalisée en forme de rampe, du fond de cabine (3), en direction d'au moins un canal d'aspiration (19) prévu dans le fond de cabine (3).

12. Cabine de revêtement (1) selon la revendication 11,
dans laquelle ledit au moins un moyen de soufflage d'air est prévu au niveau de la fente de convoyage, et dans laquelle au moins un moyen de soufflage d'air supplémentaire est prévu au niveau ou à l'intérieur d'au moins une paroi latérale (4) de la cabine de revêtement (1), qui est adjacente aux parois latérales comportant les passages de pièces à œuvrer, lequel est réalisé pour souffler un flux d'air de préférence pulsé le long du fond de cabine (3) en direction dudit au moins un canal d'aspiration (19) prévu dans le fond de cabine (3).

13. Système de revêtement de pièces à œuvrer (2) en particulier rotosymétriques, en particulier de jantes de véhicule, avec un matériau de revêtement, en particulier une poudre de revêtement, dans lequel le système présente les éléments suivants :
- une cabine de revêtement (1) selon l'une des revendications 1 à 12 ; et
- une alimentation en matériau de revêtement destinée à alimenter les systèmes à pistolets (8, 9, 10) en matériau de revêtement,
dans lequel l'alimentation en matériau de revêtement est réalisée pour alimenter le premier système à pistolets (8) uniquement en matériau de revêtement frais, et, le deuxième et le troisième système à pistolets (9, 10), en matériau de revêtement frais avec un matériau de récupération ou uniquement en matériau de récupération.

14. Système selon la revendication 13,
dans lequel l'alimentation en matériau de revêtement présente de préférence, pour chaque système à pistolets (8, 9, 10), au moins une pompe de matériau de revêtement, la pompe à matériau de revêtement étant basée sur un principe de flux en phase dense et étant conçue pour un refoulement de matériau de revêtement en continu.

15. Système selon la revendication 14,
dans lequel la pompe à matériau de revêtement est une pompe de flux en phase dense comprenant au moins une chambre de refoulement, ladite au moins une chambre de refoulement étant prévue dans un canal de poudre, absolument rectiligne et sans décrochement, de la pompe à matériau de revêtement.
